# EUROPÄISCHE PATENTSCHRIFT

(11) **EP 0 914 548 B1**
(45) Veröffentlichungstag und Bekanntmachung des Hinweises auf die Patenterteilung: **31.07.2002**
(21) Anmeldenummer: 98932045.2
(22) Anmeldetag: 01.05.1998
(51) Int. Cl.: F01N 3/28, B22D 19/00

(54) **ABGASKRÜMMER FÜR VERBRENNUNGSMOTOREN UND VERFAHREN ZU SEINER HERSTELLUNG**
EXHAUST COLLECTOR FOR COMBUSTION ENGINES AND METHOD FOR THE PRODUCTION THEREOF
COLLECTEUR D'ECHAPPEMENT POUR MOTEURS A COMBUSTION INTERNE ET SON PROCEDE DE FABRICATION

(30) Priorität: 03.05.1997 DE 19718853
(43) Veröffentlichungstag der Anmeldung: 12.05.1999
(73) Patentinhaber: Emitec Gesellschaft für Emissionstechnologie mbH, 53797 Lohmar (DE)
(72) Erfinder: REGLER, Josef, D-65428 Rüsselsheim (DE); ROOS, Wilfried, D-65428 Rüsselsheim (DE)
(74) Vertreter: Kahlhöfer, Hermann, Dipl.-Phys.
(86) Internationale Anmeldenummer: DE9801213
(87) Internationale Veröffentlichungsnummer: WO9850687

(56) Entgegenhaltungen:
- EP-A- 0 190 114
- EP-A- 0 761 939
- US-A- 5 340 414

## Beschreibung

Die Erfindung betrifft einen Abgaskrümmer für Verbrennungsmotoren, bestehend aus mindestens einem Krümmerrohr mit an seinen Enden angeordneten Anschlußflanschen und mit einem in einem geraden, erweiterten Abschnitt des Krümmerrohres angeordneten Katalysator. Außerdem betrifft die Erfindung einen Gießkern und ein Verfahren zur Herstellung des Abgaskrümmers.

Das Abgas von Otto- oder Dieselmotoren enthält Stoffe wie HC, CO, Noₓ und andere, die Umwelt belastende Komponenten. Die Emission dieser Schadstoffe muß so gering wie möglich gehalten werden. Besonders hohe Emissionsanteile werden während Startund Warmlaufphase in die Atmosphäre abgegeben, da in der Anlauf- bzw. Kaltlaufphase die Verbrennung in den Motorzylindern noch unvollständig abläuft. Die Stoffe HC, CO und sonstige Partikel sind in dieser Kaltlaufphase also noch in hoher Konzentration in den Abgasen enthalten. Zur Reduzierung dieser Schadstoffe sind heute fast ausnahmslos im abgasseitg am Motor angeschlossenen Abgasrohr Katalysatoren angeordnet, deren Aufgabe es ist, die Schadstoffe in neutrale Komponenten zu konvertieren.

Die volle Wirksamkeit von Katalysatoren beginnt aber erst bei einer Temperatur von ca. 250°C an deren aktiven Oberfläche. In kritischen Kaltlaufphasen wird, wie erwähnt, die "Anspringtemperatur" des Katalysators noch nicht erreicht, und es wird somit eine große Menge von Schadstoffen ohne deren Neutralisierung emittiert. Um diesen Nachteil angenähert ganz zu vermeiden, werden deshalb Katalysatoren möglichst nahe in Richtung des Zylinderkopfes eines Motors plaziert. Durch diese Maßnahme vermeidet man hohe Wärmeverluste. Die Effizienz ist dadurch zwar hoch, jedoch ist dies auch mit hohen Kosten verbunden. Ein Nachteil bei der Positionierung eines Katalysators im Motorraum liegt darin, daß es meist nur möglich ist, ihn hinter dem Abgaskrümmer zu montieren, d.h., immer noch zu weit vom Zylinderkopf des Motors entfernt.

Es ist auch schon vorgeschlagen worden, die Katalysatoren im Sammelrohr eines Abgaskrümmers anzuordnen. Sowohl im einen wie im anderen Fall verlangt dieses eine Längsteilung, Längsverflanschung und Abdichtung des den Katalysator aufnehmenden Rohrstückes, um den Katalysator dicht passend in das betreffende Rohr überhaupt einsetzen zu können. Abgesehen davon, daß derartige Längsteilungen und Längsflansche mit einem beträchtlichen Herstellungsaufwand verbunden sind, beanspruchen diese auch entsprechend Raum, der bei den heutigen, sehr engen Raumverhältnissen und kompakten Motorgestaltungen praktisch nicht zur Verfügung steht. Gleiches gilt auch für die Möglichkeit, den Katalysator in einem Separatgehäuse anzuordnen und dieses wiederum am Abgaskrümmer anzuflanschen, um daran per Flansch die eigentliche Abgasleitung anzuschließen.

Die EP-A-761 939 offenbart eine Abgaskrümmer-Katalysator-Anordnung, bei der das Krümmerrohr und Teile des benachbarten Katalysatorgehäuses in einem Stück gegossen ausgebildet sind. In diese gegossene Baueinheit ist das Katalysatorsubstrat mit katalytisch wirksamen Bestandteilen eingesetzt. Über ein separates, das Katalysatorgehäuse verschließendes Endteil mit Anschlußflansch ist die Krümmerrohr-Katalysator-Baueinheit mit einer weiterführenden Abgasleitung verbindbar.

Der Erfindung liegt die Aufgabe zugrunde, unter Beibehaltung einer möglichst zylinderkopfnahen Anordnung von Katalysatoren einen Abgaskrümmer und ein dafür geeignetes Herstellungsverfahren zu schaffen, der mit vertretbarem Aufwand herstellbar und der äußerlich außer den Anschlußflanschen für den Zylinderkopf und das weiterführende Abgasrohr von vorspringenden, raumbeanspruchenden Verbindungselementen frei ist.

Diese Aufgabe ist mit einem Abgaskrümmer der eingangs genannten Art nach der Erfindung durch die kennzeichnen den Merkmale des Anspruchs 1 gelöst.

Unter Abgaskrümmer bzw. "Krümmerrohr" ist hierbei der Teil des ganzen am Motor angeflanschten Abgassystems zu verstehen, der die Verbindung zwischen Motor bzw. Zylinderkopf und der zum Auspufftopf führenden Abgasleitung bildet, wobei das Krümmerrohr je nach Zylinderanzahl entsprechende Zweigleitungsstücke aufweist. Eine Verflanschung und Verschraubung des sonst in der Regel in einem Separatgehäuse angeordneten Katalysators am Abgaskrümmer entfällt, da der Katalysator erfindungsgemäß in den Abgaskrümmer mit eingegossen ist und mit diesem eine integrale Baueinheit bildet, d.h., da sämtliche und letztlich zusätzliche Montagearbeiten und Raum erfordernde Flanschverbindungen entfallen, ist auch eine kompakte, den in der Regel bei modernen Fahrzeugen beengten Raumverhältnissen im Motorraum entsprechende Unterbringung des den Katalysator enthaltenden Abgaskrümmers ermöglicht, der nur der Anbindung am Zylinderkopf des betreffenden Motors bedarf.

Zur Gießherstellung von Hohlkörpern gibt es unterschiedliche Methoden, angefangen vom Einsatz formstabiler Kerne in eine Negativgießform, wobei also die mit. dem flüssigen Gußmetrial auszufüllenden Räume freigehalten werden. Praktiziert wird aber auch das sogenannte "Lost-Foam-Verfahren", bei dem die freizuhaltenden und auszugießenden Räume zunächst durch leicht verbrenn- und vergasbaren Schaumstoff besetzt sind, der gewissermaßen als der gewünschten Wandstärke des herzustellenden Hohlkörpers entsprechend dicke Hülle auf einem tragenden Kern sitzt. Statt Schaumstoff zu verwenden, ist es auch bekannt, eine solche Hülle aus Wachs zu bilden, das beim Gießvorgang einfach wegschmilzt.

Für die nunmehr und erfindungsgemäß vorgesehene Direktintegration eines Katalysators in den als Hohlkörper auszubildenden Abgaskrümmer können diese bekannten Gießmethoden zwar im Prinzip jedoch nicht ohne weiteres angewendet werden, da dem die Struktur eines Katalysators entgegensteht und dessen katalytisch wirksame Oberfläche durch den Gießvorgang nicht beeinträchtigt werden darf.

Nach der Erfindung wird demgemäß, was das Verfahren zur Herstellung des erfindungsgemäß als integrale Einheit aus Katalysator und diesen umschließenden Hohlkörper ausgebildeten Abgaskrümmer betrifft, so vorgegangen, daß die Stirnflächen des Katalysators mit unter Hitzeeinwirkung flüchtigen Folien verschlossen, dann an die verschlossenen Stirnflächen die beiden Anschlußkerne angesetzt und miteinander verankert werden und der Gesamtkern in die Negativgießform eingesetzt und der Raum zwischen Gesamtkern und Negativgießform ausgegossen wird. Es mag dabei dahingestellt bleiben, welche der oben angeführten Verfahrensweisen zu einem besonders befriedigenden Herstellungsergebnis des Abgaskrümmers führen, bei der erfindungsgemäßen Herstellungsweise hat sich jedenfalls gezeigt, daß bei dieser Methode trotz der Direkteinbindung des Katalysators bereits beim Gießen des den Abgaskrümmer bildenden Hohlkörpers die wirksame Katbeschichtung in den Durchströmkanälen unbeeinträchtigt bleibt. Um diesbezüglich absolut sicher sein zu können, besteht eine vorteilhafte Weiterbildung des Verfahrens darin, daß zunächst die eine Stirnfläche des Katalysators mit einer Folie verschlossen, dann die Durchströmkanäle des Katalysators mit einem rieselfähigen, feinkörig bis staubförmigen, hitzebständigen, keramischen und/oder metallischen Pulver gefüllt und dann die andere Stirnfläche ebenfalls mit einer entsprechenden Folie verschlossen wird.

Eine weitere diesbezügliche Maßnahme bei der vorbereitenden Kerngestaltung und der sich dadurch ergebenden Gestaltung des Abgaskrümmers besteht darin, daß die Gußwand des Krümmerrohres im Bereich der Stirnflächen des Katalysators in Form einer umlaufenden, unterhalb der Stirnflächenebene ansetzenden Hohlkehle ausgebildet ist.

Durch Anwendung von Dünnwand-Gußtechnik (Wandstärke ca. nur 2 mm) und Wegfall von Befestigungsflanschen, Schrauben, Dichtungen und Scheiben kann das Gewicht des den Katalysator integriert enthaltenden Abgaskrümmers verringert werden.

Der Katalysator erleidet bzgl. seiner katalytisch wirksamen Beschichtung, wie sich gezeigt hat und wie erwähnt, durch die per Gußschmelze eingetragene Wärme keinerlei Schäden, und auch ein unerwünschter Wirkungsgradverlust des Kats konnte nicht festgestellt werden. Durch das schnelle Abkühlen der Schmelze, gegeben durch geringe Wandstärke, wird weder Washcoat noch der katalytische Edelmetall-Eintrag am Katalysator negativ beeinflußt. Nach dem Bearbeiten der Krümmer-Flansche ist der Abgaskrümmer mit dem eingegossen integrierten Katalysator montagefertig. Es können ohne weiteres gewickelte Metallkatalysatoren oder auch Katalysatoren in Form von Keramik-Monolithen umgossen werden.

Ein weiterer Vorteil der Erfindung besteht in der "Selbstanpassung" der flüssigen Schmelze an den in der Regel Toleranzen aufweisenden Katalysator. Am Umfang des mit eingegossenen Katalysators ergeben sich dank der Gußintegration überall die gleichen Radialspannungen, egal ob Geometrieabweichungen wie Unrundheit, Konizität oder andere Formfehler vorliegen.

Der erfindungsgemäße Abgaskrümmer und das zu seiner Herstellung sich als zweckmäßig und vorteilhaft erwiesene Verfahren werden nachfolgend anhand der zeichnerischen Darstellung von Ausführungsbeispielen näher erläutert.

Es zeigt
- Fig.1: perspektivisch den erfindungsgemäßen Abgaskrümmer mit eingegossenem Katalysator;
- Fig.2: im Schnitt den Abgaskrümmer gemäß Fig.1;
- Fig.3: stark vergrößert und im Teilschnitt den Anordnungsbereich des Katalysators im Abgaskrümmer;
- Fig.4: die Anordnung des "Gesamtkernes" in einer entsprechenden Negativgießform;
- Fig.5: einen Teilschnitt durch.einen gewickelten Katalysator aus Metall und
- Fig.6: schematisch die Verfahrensschritte A bis D zur Herstellung des erfindungsgemäßen Abgaskrümmers.

Der Abgaskrümmer für Verbrennungsmotoren, wie er als Ausführungsbeispiel dargestellt ist, besteht nach wie vor aus mindestens einem Krümmerrohr 1 mit an seinen Enden angeordneten Anschlußflanschen 2 und mit einem in einen geraden, erweiterten Abschnitt 3 des Krümmerrohres 1 angeordnetem Katalysator 4.

Unter Verweis auf Fig. 1, 2 ist für einen solchen Abgaskrümmer nun wesentlich, daß der Katalysator 4 als "verlorener Kern" im geraden Abschnitt 3 des in einem Stück gegossenen Krümmerrohres 1 angeordnet ist, d.h., der ganze Abgaskrümmer mit seiner in Fig. 1 nur bspw. dargestellten äußeren Form stellt eine in sich einschließlich des Katalysators integrale Baueinheit dar, die montagefertig mit ihren oberen vier Zweigleitungsanschlüssen 2 am Zylinderkopf ZK eines ansonsten nicht dargestellten Vierzylindermotors in herkömmlicher Weise angeflanscht und an die untere, zum Auspufftopf (ebenfalls nicht dargestellt) führende Abgasleitung AL angeschlossen wird.

Ausgehend von üblichen Gießprinzipien, bei denen entweder in einer Negativgießform NF ein Kern mit Kernstützen eingesetzt und der Hohlraum zwischen Kern und Negativform mit dem Gießmetall ausgegossen wird oder bei denen der Kern mit einer "LOST-FOAM" - oder Wachshülle umgeben ist, wird ein solcher Abgaskrümmer nach der Erfindung bevorzugt in der Weise gemäß Fig.6 hergestellt, daß die eine Stirnfläche 5 des Katalysators 4 zunächst (Fig.6A) mit einer unter Hitzeeinwirkung flüchtigen Folie 7 verschlossen, dann dessen Durchströmkanäle 4' mit einem rieselfähigem, feinkörnig bis staubförmigen, hitzebeständigen, keramischen und/oder metallischen Pulver gefüllt (Fig.6A) und die andere Stirnfläche 5' (Fig.6B) ebenfalls mit einer entsprechenden Folie 7 verschlossen werden, wonach der Katalysator 4 mit den stirnseitig angesetzten und miteinander verankerten Anschluß- bzw. Krümmer kernen 8,8'(Fig.6C) als "Gesamtkern" in die Negativgießform NF eingesetzt wird (Fig.6D). Nicht besonders dargestellt ist dabei die grundsätzliche, erfindungsgemäße Verfahrensweise, bei der die Durchströmkanäle 4' lediglich mit den Folien 7 verschlossen,aber nicht mit Pulver gefüllt werden, d.h., die in Fig. 6A mit Pfeil angedeutete Pulverzugabe entfällt einfach. In Fig.6 C' ist im übrigen der erfindungsgemäße "Gesamtkern" in seiner bevorzugten Ausführungsform ebenfalls dargestellt, d.h., die beiden Anschlußbzw. Krümmerkerne 8,8' sind in ihren Ansatzbereichen zum Katalysator 4 mit umlaufenden Wülsten 9 versehen, die die Fugen zwischen den Krümmerkernen und den Stirnflächen 5 und damit den Folien 7 abdecken.

Die Anordnung von Folien 7, die bspw. aus geeignetem Papier bestehen, an den Stirnflächen 5,5' des Katalysators 4 sorgt dabei dafür, daß auf keinen Fall Kernsand von den stirnseitig anzusetzenden Krümmerkernen 8,8' durch ungünstige Umstände an die Katbeschichtung in den Durchströmkanälen 4'( in Fig.3 nur schematisch angedeutet) des Katalysators 4 gelangen kann, wobei die Pulverfüllung in den Kanälen 4' einerseits für die Abstützung der beiden dünnen Schutzfolien 7 dient und andererseits dafür sorgt, daß keine Folienreste bei deren "Wegbrennen" während des Gusses in die Durchströmkanäle 4' gelangen, was die Katalysatorenwirkung beeinträchtigen würde. Die Ausfüllung der Durchströmkanäle 4' mit sehr feinem, rieselfähigen Sand und/oder Pulver ist deshalb notwendig, um nach vollzogenem Guß die pulverförmige Kanalfüllung wie die beiden Krümmerkerne 8,8' wieder entfernen und die wirksame Katalysatorfläche freilegen zu können.

Würde man die Krümmerkerne 8,8' ansatzseitig zu den Stirnflächen 5,5' des Katalysators 4 mit genau entsprechender Querschnittsform ausformen, bestünde eine gewisse Gefahr, daß beim Gießen Gießmetall bis zu einem gewissen Grad in die entstehenden Kernanschlußfugen eindringt. Um diesbezüglich sicher sein zu können, daß dies nicht erfolgt, ist vorteilhaft vorgesehen, daß die Gußwand 1' des Krümmerrohres 1 im Bereich der Stirnflächen 5 des Katalysators 4 in Form einer umlaufenden, unterhalb der Stirnflächenebenen E ansetzenden Hohlkehle 6 ausgebildet ist. Hierzu wird auf Fig. 3 verwiesen, die dies in Verbindung mit den am Katalysator 4 angesetzten Krümmerkernen 8,8' verdeutlicht, deren zu den Hohlkehlen 6 führende umlaufenden Wülste 9 die beim "Wegbrennen" der Folien 7 entstehenden Radialfugen, wie vorerwähnt, gegen das Eindringen von Gießmetall abschirmen.

Wie ebenfalls aus Fig. 3 ersichtlich, werden die beidendig am Katalysator angesetzten Anschluß- bzw. Krümmerkerne 8,8' durch den Katalysator 4 hindurch mit Zugankern 10 verbunden, um den Zusammenhalt des "Gesamtkernes" beim Gießen des Abgaskrümmers sicherzustellen.

Sofern es sich beim erfindungsgemäß als "verlorenen Kern" eingebundenen Katalysator 4 um einen gewickelten Kat aus Metall handelt, wird dieser gemäß Fig.5 mit einer dünnwandigen Hülse 11 aus warmfestem, zunderbeständigem Stahl umhüllt, die bspw. mit kleinen Ausklinkungen als Verankerungsmittel 11' versehen sein kann, um eine Fixierung zur umhüllenden Gußwand herzustellen. Solche Verankerungsmittel 11' können aber auch einfach durch eine Oberflächenrauhigkeit der Hülse 11 dargestellt sein.

Sofern es sich beim Katalysator 4 um einen solchen aus Keramik handelt, ist dieser vorteilhaft mit einer sogenannten Blähmatte 12 (bspw. Vlies aus feuerfesten Fasern mit eingelagerten Vermiculite-Partikeln) umhüllt, die beim Erhitzen aufquillt und den den Katalysator bildenen Keramik-Monolithen sicher im umgossenen Abgaskrümmer fixiert. Auch ein Bestreichen des Keramik-Monolithen mit sogenanntem Schlicker kann in Betracht gezogen werden. Sofern eine Blähmatte 12 zur Verwendung kommt, ist es erforderlich, diese, wie ebenfalls in Fig. 3 angedeutet, nach oben und unten mit sogenannten Verblasschutzringen 13 abzudecken. Um ferner ein Verschieben einer solchen Blähmatte 12 beim Gießvorgang zu verhindern, kann diese mit der Außenfläche des Katalysators 4 verklebt und/oder mit einer Wicklung aus dünnem Draht 14 (siehe Fig.4) fixiert werden.

## Patentansprüche

1. Abgaskrümmer für Verbrennungsmotoren, bestehend aus mindestens einem Krümmerrohr (1) mit an seinen Enden angeordneten Anschlußflanschen (2) und mit einem in einem geraden Abschnitt (3) des Krümmerrohres (1) angeordneten Katalysator (4)
**dadurch gekennzeichnet,**
**daß** der Katalysator (4) wie ein "verlorener Kern" im geraden, in Bezug auf das Krümmerrohr (1) erweiterten Abschnitt (3) des in einem Stück gegossenen Krümmerrohres (1) mit eingegossen ist und Katalysator (4) und Abgaskrümmer ein integrales, einbaufertiges Bauteil bilden.

2. Abgaskrümmer nach Anspruch 1,
**dadurch gekennzeichnet,**
**daß** die Gußwand (1') des Krümmerrohres (1) im Bereich der Stirnflächen (5) des Katalysators (4) in Form einer umlaufenden, unterhalb der Stirnflächenebenen (E) ansetzenden Hohlkehle (6) ausgebildet ist.

3. Abgaskrümmer nach Anspruch 1 oder 2,
**dadurch gekennzeichnet,**
**daß** der aus Metall gewickelt ausgebildete, Katalysator (4) mit einer dünnwandigen, mit Verankerungmittel (11') versehenen Hülse (11) aus warmfesten, zunderbeständigem Stahl umgeben ist.

4. Abgaskrümmer nach Anspruch 1 oder 2,
**dadurch gekennzeichnet,**
**daß** der aus einem Keramik-Monolithen gebildete Katalysator (4) mit einer Blähmatte (12) oder mit einer Schlickerlage umhüllt ist.

5. Gießkern zur Herstellung des Abgaskrümmers nach Anspruch 1,
**dadurch gekennzeichnet,**
**daß** der Kern aus dem Katalysator (4) und den daran angesetzten, miteinander verankerten Anschluß- bzw. Krümmerkernen (8,8') gebildet ist, zwischen denen und den Stirnflächen (5) des Katalysators (4) Verschlußfolien (7) für die Durchströmkanäle (4') des Katalysators (4) angeordnet sind.

6. Gießkern nach Anspruch 5,
**dadurch gekennzeichnet,**
**daß** in den Durchströmkanälen (4') des Katalysators (4) eine Füllung aus rieselfähigem, feinkörnig bis staubförmigen, keramischen und/oder metallischen Pulver angeordnet ist.

7. Gießkern nach Anspruch 5 oder 6,
**dadurch gekennzeichnet,**
**daß** die beiden Krümmerkerne (8,8') im Ansatzbereich zu den Stirnflächen (5) des Katalysators (4) mit umlaufenden, die Fugen zwischen Katalysator und Krümmerkernen(8,8') überdeckenden Wülsten (9) versehen sind.

8. Verfahren zur Herstellung des Abgaskrümmers nach jedem der Ansprüche 1 bis 4,
**dadurch gekennzeichnet,**
**daß** die Stirnflächen des Katalysators mit unter Hitzeeinwirkung beim Gießen sich verflüchtigenden Folien verschlossen, dann an die verschlossenen Stirnflächen die beiden Anschlußkerne angesetzt und diese miteinander verankert werden und der Gesamtkern in die Negativgießform eingesetzt und der Raum zwischen Gesamtkern und Negativgießform ausgegossen wird.

9. Verfahren nach Anspruch 8,
**dadurch gekennzeichnet,**
**daß** zunächst die eine Stirnfläche des Katalysators mit einer der Folien verschlossen, dann die Durchströmkanäle des Katalysators mit einem rieselfähigen, feinkörnig bis staubförmigen, hitzebständigen, keramischen und/oder metallischen Pulver gefüllt und die andere Stirnfläche des Katalysators ebenfalls mit einer entsprechenden Folie verschlossen wird.

## Claims

1. An exhaust manifold for internal combustion engines, comprising at least one manifold pipe (1) with connecting flanges (2) at its ends and a catalytic converter (4) disposed in a straight portion (3) of the manifold pipe (1), **characterised in that** the catalytic converter (4) is cast like a 'lost core' in the straight portion (3), which is enlarged in relation to the manifold pipe (1), of the manifold pipe (1) which is cast in one piece, and the catalytic converter (4) and the exhaust manifold form an integral ready-to-fit component.

2. An exhaust manifold according to claim 1 **characterised in that** the cast wall (1') of the manifold pipe (1) in the region of the end faces (5) of the catalytic converter (4) is in the form of a peripherally extending channel which starts beneath the end face planes (E).

3. An exhaust manifold according to claim 1 or claim 2 **characterised in that** the catalytic converter (4) which is formed by winding metal is surrounded by a thin-gauge sleeve (11) of heat-resistant, scale-resistant steel, the sleeve (11) being provided with anchoring means (11').

4. An exhaust manifold according to claim 1 or claim 2 **characterised in that** the catalytic converter (4) which is formed from a ceramic monolith is encased with a swelling mat (12) or with a slip layer.

5. A casting core for producing the exhaust manifold according to claim 1 **characterised in that** the core is formed from the catalytic converter (4) and the connecting or manifold cores (8, 8') which are fitted thereto and which are anchored to each other and between which and the end faces (5) of the catalytic converter (4) are arranged closure foils (7) for the through-flow passages (4') of the catalytic converter (4).

6. A casting core according to claim 5 **characterised in that** arranged in the through-flow passages (4') of the catalytic converter (4) is a filling comprising ceramic and/or metallic powder which is capable of trickle flow and which is of fine-grain to dust form.

7. A casting core according to claim 5 or claim 6 **characterised in that** the two manifold cores (8, 8') are provided in the attachment region to the end faces (5) of the catalytic converter (4) with peripherally extending beads (9) which cover over the gaps between the catalytic converter and the manifold cores (8, 8').

8. A process for producing the exhaust manifold according to each of claims 2 to 4 **characterised in that** the end faces of the catalytic converter are closed with foils which vaporise under the effect of heat in the casting operation, then the two connecting cores are attached to the closed end faces and are anchored to each other and the overall core is fitted into the negative casting mould and the space between the overall core and the negative casting mould is filled.

9. A process according to claim 8 **characterised in that** firstly the one end face of the catalytic converter is closed with one of the foils, then the through-flow passages of the catalytic converter are filled with a ceramic and/or metallic powder which is capable of trickle flow and which is of fine-grain to dust form, and the other end face of the catalytic converter is also closed with a corresponding foil.

## Revendications

1. Collecteur d'échappement pour moteurs à combustion interne étant constitué par au moins un tube collecteur (1) avec des flasques de raccord (2) agencés á ses extrémités et avec un catalyseur (4) agencé dans une section droite (3) du tube collecteur (1), **caractérisé en ce que** le catalyseur (4) est moulé comme un « noyau perdu » dans la section droite élargie (3) par rapport au tube collecteur (1) du tube collecteur (1) moulé en une pièce et que le catalyseur (4) et le tube collecteur forment une pièce de construction intégrale, prête au montage.

2. Collecteur d'échappement selon la revendication 1, **caractérisé en ce que** la paroi moulée (1') du tube collecteur (1) est réalisée dans la zone des faces frontales (5) du catalyseur (4) en forme d'une cannelure (6) faisant le tour et rapportée au-dessous des plans des faces frontales (E).

3. Collecteur d'échappement selon la revendication 1 ou 2, **caractérisé en ce que** le catalyseur (4) réalisé de façon enroulée en métal est entouré d'une enveloppe (11) en acier résistant à la chaleur et à l'oxydation à chaud á parois minces, pourvue de moyens d'ancrage (11').

4. Collecteur d'échappement selon la revendication 1 ou 2, **caractérisé en ce que** le catalyseur (4) formé d'un monolithe céramique est entouré d'une natte d'expansion (12) ou d'une couche de barbotine.

5. Noyau de coulée destiné à la fabrication du collecteur d'échappement selon la revendication 1, **caractérisé en ce que** le noyau est formé à partir du catalyseur (4) et des noyaux de raccord respectivement de collecteur (8, 8') y étant rapportés et étant ancrés les uns aux autres, entre lesquels et les faces frontales (5) du catalyseur (4) des feuilles obturatrices (7) pour les canaux de passage (4') du catalyseur (4) sont agencées.

6. Noyau de coulée selon la revendication 5, **caractérisé en ce qu'**un fourrage de poudre pouvant ruisseler, à granulation fine jusqu'à une poudre pulvérulente, céramique et/ou métallique est agencé dans les canaux de passage (4') du catalyseur (4).

7. Noyau de coulée selon la revendication 5 ou 6, **caractérisé en ce que** dans la zone de raccord aux faces frontales (5) du catalyseur (4) les deux noyaux collecteurs (8, 8') sont pourvus de bourrelets (9) faisant le tour et recouvrant les joints entre le catalyseur et les noyaux collecteurs (8, 8').

8. Procédé destiné à la fabrication du collecteur d'échappement selon chacune des revendications 1 à 4, **caractérisé en ce que** les faces frontales du catalyseur sont fermées par des feuilles qui sous l'effet de la chaleur lors du moulage se volatilisent, qu'ensuite les deux noyaux de raccord sont rapportés aux faces frontales obturées et ancrés l'un à l'autre et que le noyau complet est placé dans le moule à fondre négatif et que l'espace entre le noyau complet et le moule à fondre négatif est garni.

9. Procédé selon la revendication 8, **caractérisé en ce que** d'abord une face frontale du catalyseur est obturée avec une des feuilles, qu'ensuite les canaux de passage du catalyseur sont remplis d'une poudre pouvant ruisseler, à granulation fine jusqu'à une poudre pulvérulente, résistante à la chaleur, céramique et/ou métallique et que l'autre face frontale du catalyseur est également obturée au moyen d'une feuille correspondante.
